# EUROPÄISCHE PATENTSCHRIFT

(11) **EP 0 662 650 B1**
(45) Veröffentlichungstag und Bekanntmachung des Hinweises auf die Patenterteilung: **13.09.2000**
(21) Anmeldenummer: 94117713.1
(22) Anmeldetag: 10.11.1994
(51) Int. Cl.: G04F 10/00, G01R 25/00

(54) **Einrichtung zur Messung kleiner Zeitintervalle**
Means for measuring short time intervals
Dispositif pour le mesure d'intervalles courtes

(30) Priorität: 10.01.1994 CH 5894
(43) Veröffentlichungstag der Anmeldung: 12.07.1995
(73) Patentinhaber: Landis & Gyr Technology Innovation AG (Landis & Gyr Technology Innovation SA) (Landis & Gyr Technology Innovation Corp.), 6301 Zug (CH)
(72) Erfinder: Eusemann, Roland, D-61137 Schöneck (DE); Zisch, Patrick, D-60320 Frankfurt (DE)

(56) Entgegenhaltungen:
- DE-A- 3 219 788
- US-A- 4 245 192
- PATENT ABSTRACTS OF JAPAN vol. 012, no. 136 (P-694), 26.April 1988 & JP 62 257067 A (KENWOOD CORP), 9.November 1987,

## Beschreibung

Die Erfindung bezieht sich auf eine Einrichtung und ein Verfahren zur Messung von kleinen Zeitintervallen gemäss dem Oberbegriff des Patentanspruch 1 und 8 sowie auf eine Verwendung derselben in einem Durchflussvolumenmessgerät.

Für die Messung von Zeitintervallen im Nanosekunden-Bereich sind eine Reihe von digitalen und analogen elektronischen Messverfahren bekannt. Die digitalen Verfahren zeichnen sich durch eine nahezu unbegrenzte Dynamik aus, d.h. das Verhältnis von grössten zum kleinsten messbaren Zeitintervall. Allerdings ist die Auflösung dieser Verfahren vergleichsweise gering. Beim einfachen digitalen Zählverfahren ist die Auflösung durch die maximale Taktfrequenz der Zähler begrenzt, die bei modernen Zählern etwa 1GHz beträgt. Dementsprechend ist die Auflösung des einfachen digitalen Zählverfahrens auf Werte größer etwa 1 ns beschränkt. P. Young beschreibt in "1 nanosecond time interval counter"; Instruments & Control Systems 38 (1965), p. 105, wie durch den Einsatz von digitalen Interpolationsverfahren eine höhere Auflösung erreicht werden kann, indem anstelle schneller Zählschaltungen schnelle Koinzidenzschaltungen verwendet werden, die sich einfacher und kostengünstiger realisieren lassen.

Wesentlich höhere Auflösungen ergeben sich durch den Einsatz analoger Interpolationsverfahren, wobei eine Reduktion der Digitalisierungsfehler um 3 bis 4 Größenordnungen möglich ist. Beispielsweise beinhalten solche Verfahren eine Impulsdauervervielfachung, wie sie G. Kramer in "Ein hochauflösender elektronischer Zeitmesser"; Nachrichtentechnische Zeitschrift 23 (1970) Heft 9, p. 433, beschreibt, oder eine Zeit-Amplituden-Wandlung, die z.B. aus der Dissertation von J. W. Klein "Elektronische Zeitmessung im Nanosekunden- und Subnanosekunden-Gebiet", TH Aachen (1971) bekannt ist. Zeitliche Auflösungen bis hinab zu etwa 5ps sind mit diesen Verfahren ohne Verwendung der teuren schnellen Zählschaltungen erreichbar. Allerdings nehmen die Messdauer und der Energieverbrauch mit zunehmender Länge des Zeitintervalls zu, so dass bei diesen Verfahren das Verhältnis der maximalen zu den minimalen Zeitintervallen, d.h. die Dynamik, beschränkt werden muss, um vernünftige Messzeiten und geringen Energieverbrauch zu erhalten. Die Dynamik dieser Verfahren ist daher auf Werte unter 1000 beschränkt. Darüber hinaus weisen diese analogen Messverfahren eine schlechte Langzeitstabilität auf.

In vielen Anwendungen ist es nötig Zeitintervalle im Nanosekundengebiet mit hoher Auflösung und grosser Dynamik zu messen. Ein Beispiel einer solchen Anwendung stellt die Messung eines Volumenstroms in einem Messrohr mittels Ultraschall nach dem Laufzeitdifferenzverfahren dar, das beispielsweise aus der CH-PS 604 133 bekannt ist. Der Durchfluss wird anhand der Laufzeitdifferenz zweier Ultraschallwellenpakete ermittelt, die während der Sendephase eines Messzyklus gleichzeitig von zwei in einem kleinen Abstand vor den Stirnseiten des Messrohrs angeordneten Messwandlern für Ultraschall abgestrahlt werden und das Messrohr in entgegengesetzter Richtung durcheilen, wobei die Strömung eines Mediums im Messrohr das eine Ultraschallwellenpaket verlangsamt und das andere beschleunigt. Die beiden Ultraschallwellenpakete treffen daher mit einer zeitlichen Verschiebung beim jeweils gegenüberliegenden und auf dem inzwischen für die Empfangsphase des Messzyklus auf Empfang umgeschalteten Messwandler ein, der die Schallwellen in Empfangssignale umwandelt. Die beiden Empfangssignale weisen somit eine von der Strömung abhängige Phasenverschiebung ϕ auf, die von einem Phasendetektor feststellbar ist. Der Phasendetektor erzeugt aus den beiden Empfangssignalen für jede Periode der Ultraschallwellen einen Impuls, dessen Dauer bzw. Breite der Phasenverschiebung ϕ zwischen den beiden Empfangssignalen proportional ist. Bei diesen Verfahren nimmt der relative Fehler mit abnehmender Breite der Eingangsimpulse zu.

Der Erfindung liegt die Aufgabe zugrunde, eine kostengünstige Einrichtung zur Messung von kleinen Zeitintervallen zu schaffen, mit der die Breite von Impulsen innerhalb eines Impulspaketes mit hoher Auflösung und einer grossen Dynamik mit geringem Energieaufwand messbar ist.

Die Lösung der Aufgabe gelingt durch die Merkmale der Patentansprüche 1 und 5. Vorteilhafte Ausgestaltungen der Erfindung sind in den abhängigen Ansprüchen definiert.

Nachfolgend werden Ausführungsbeispiele der Erfindung anhand der Zeichnungen näher erläutert. Es zeigen:
- Figur 1a: ein Impulspaket,
- Figur 1b: eine Anwendung einer Messschaltung,
- Figur 2: die Messschaltung,
- Figur 3: eine praktische Ausführung der Messschaltung und
- Figur 4: ein Spannungs-Zeitdiagramm.

Die Figur 1a zeigt die Spannung U_{P} von Ausgangsimpulsen während der Empfangsphase am Ausgang eines Phasendetektors 99 in der Figur 1b eines in der eingangs erwähnten CH-PS 604 133 beschriebenen Durchflussvolumenzählers 98 in Funktion der Zeit t. Der Phasendetektor 99 des Durchflussvolumenzählers ist zum Vergleichen der Laufzeit der auf dem Weg durch ein Messrohr 97 von der Strömungsgeschwindigkeit eines Mediums verzögerten bzw. beschleunigten Ultraschallwellen eingerichtet. Ein während einer Messphase am Ausgang des Phasendetektors 99 abgegebenes Impulspaket setzt sich aus N Einzelimpulsen zusammen, wobei N mit Vorteil zu 50 oder mehr zu wählen ist. Alle N Einzelimpulse innerhalb des gleichen Impulspakets weisen ideal eine gleiche Breite vom Zeitintervall Δt auf, da sich während einer Messphase die Strömungsgeschwindigkeit nur unmerklich ändert. Sie ist gleich der Laufzeitdifferenz zwischen den auf dem Weg durch das Messrohr 97 von der Strömung eines Mediums verzögerten bzw. beschleunigten Ultraschallwellen. Die Ausgangsimpulse folgen sich im Abstand T_{S}, der gleich der Periodendauer der Ultraschallwellen ist. Der Ausgang des Phasendetektors 99 ist über eine Eingangsleitung 114 mit einer Messschaltung 100 verbunden, die sich unter anderem auch zur Messung der Strömungsgeschwindigkeit des Mediums in einem Durchflussvolumenzähler 98 eignet.

In der Figur 2 umfasst das Blockschaltbild der Messschaltung einen Eingangsschalter 1, einen Messoszillator 2, eine Startlogik 3, eine erste Torschaltung 4, eine zweite Torschaltung 5, ein Summierglied 6, eine Stoplogik 7, einen Eingangsimpulszähler 8, einen Abtastimpulszähler 9, ein Zeitdehnglied 10 und einen Mikroprozessor 11. Das Summierglied 6 und der Eingangsimpulszähler 8 sind Registriermittel für die Eingangsimpulse, während der Messoszillator 2, der Abtastimpulszähler 9 und das Zeitdehnglied 10 als Messmittel für die registrierten Eingangsimpulse zusammenarbeiten. Der Mikroprozessor 11 ist zum Steuern des Messvorgangs und zum Auswerten der Messergebnisse eingerichtet und ist über Steuerleitungen 101 bis 104 mit dem Eingangsschalter 1, der Startlogik 3, dem Eingangsimpulszähler 8 und dem Abtastimpulszähler 9 verbunden. Der Messoszillator 2 übermittelt Kalibrierimpulse vorbestimmter Breite über eine Verbindung 105 zum Eingangsschalter 1 und über eine Leitung 106 zur zweiten Torschaltung 5. Die Startlogik 3 steuert über Torsteuerleitungen 107 und 108 die erste Torschaltung 4 und die zweite Torschaltung 5. Die Stoplogik 7 ist über eine Startleitung 109 mit der Startlogik 3 und über eine Stopleitung 110 mit der ersten Torschaltung 4 verbunden, ferner besteht eine Freigabeverbindung 111 zum Zeitdehnglied 10, während die Stoplogik 7 über eine Stopsignalleitung 112 vom Summierglied 6 Steuerbefehle erhält. Das Zeitdehnglied 10 besitzt eine Verbindung mittels einer Endsignalleitung 113 zur zweiten Torschaltung 5.

Die Eingangsimpulse, deren Breite Δt (Figur 1a) gemessen werden soll, erreichen den Schalter 1 der Messschaltung auf der Eingangsleitung 114. Je nach der Stellung des Schalters 1 werden die vom Messoszillator 2 erzeugten Kalibrierimpulse auf der Verbindung 105 oder die Eingangsimpulse auf der Eingangsleitung 114 am Ausgang des Schalters 1 auf eine Signalleitung 115 geleitet. Die Signalleitung 115 verzweigt sich zur Startlogik 3, zur ersten Torschaltung 4 und zur Stoplogik 7. Der Ausgang der ersten Torschaltung 4 ist mit einer Impulsleitung 116 zu den Impulseingängen des Summierglieds 6 und des Eingangsimpulszählers 8 verbunden. Eine Summenimpulsleitung 117 stellt die Verbindung zwischen dem Ausgang des Summierglieds 6 und dem Signaleingang des Zeitglieds 10 her. Der Ausgang der zweiten Torschaltung 5 ist mit einer Abtastimpulsleitung 118 zum Impulseingang des Abtastimpulszähler 9 verbunden. Eingänge des Mikroprozessors 11 sind über Zählerleitungen 119 und 120 mit dem Eingangsimpulszähler 8 und dem Abtastimpulszähler 9 zum Auslesen des entsprechenden Zählerstands verbunden.

Der Mikroprozessor 11 versetzt die Schaltung vor jedem Mess- oder Kalibrierzyklus in einen definierten Ausgangszustand über hier nicht gezeichnete Resetleitungen, die den Mikroprozessor 11 mit der Startlogik 3, der ersten und zweiten Torschaltung 4 und 5, dem Summierglied 6, der Stoplogik 7, dem Eingangsimpulszähler 8 und dem Abtastimpulszähler 9 verbinden. Nach jedem Ende eines Messzyklus liest der Mikroprozessor 11 den Eingangsimpulszähler 8 und den Abtastimpulszähler 9 aus und berechnet anhand der Zählerstände die Breite Δt der Eingangsimpulse. Innerhalb eines Messzyklus wird der Messablauf ausschliesslich durch die Startlogik 3 und die Stoplogik 7 gesteuert, die insbesondere alle zeitkritischen Vorgänge abwickeln. Dies weist den Vorteil auf, dass die übergeordnete Steuerung durch den Mikroprozessor 11 nicht zeitkritisch sein muss.

Als besonderer Vorteil weist die Messschaltung zwei Betriebsarten auf, den Mess-und den Kalibrierbetrieb. Die Umschaltung zwischen den beiden Betriebsarten erfolgt im elektronischen Eingangsschalter 1, der vom Mikroprozessor 11 über die erste Steuerleitung 101 gesteuert ist. Abhängig vom Signalpegel auf der ersten Steuerleitung 101 stehen am Ausgang des Schalters 1 entweder die Eingangsimpulse im Messbetrieb oder die Kalibrierimpulse vom Messoszillator 2 im Kalibrierbetrieb an, die über die Signalleitung 115 auf die Startlogik 3, die erste Torschaltung 4 und auf die Stoplogik 7 geleitet werden. Die Messschaltung behandelt die Eingangs- und die Kalibrierimpulse vollkommen gleichwertig. Im folgenden wird deshalb anstelle von den Eingangs-und Kalibrierimpulsen nur von den Eingangsimpulsen auf der Signalleitung 115 gesprochen.

Nach Freigabe durch den Mikroprozessor 11 über die zweite Steuerleitung 102 öffnet die Startlogik 3 mit der folgenden aufsteigenden Flanke der über die Signalleitung 115 bei der Startlogik 3 ankommenden Eingangsimpulse die erste Torschaltung 4 mittels eines Signals auf der ersten Torsteuerleitung 107, so dass die Eingangsimpulse auch durch die erste Torschaltung 4 hindurch über die Impulsleitung 116 zum Eingang des Summierglieds 6 und zum Eingang des Eingangsimpulszählers 8 gelangen. Das Summierglied 6 addiert die Breiten Δtᵢ der aufeinanderfolgenden Eingangsimpulse auf. Sobald die Summe Δt_{S} der Breiten Δtᵢ eine vorgegebene Grenze, das Registrierintervall R, überschreitet, wird die Stoplogik 7 über die Stopsignalleitung 112 aktiviert. Die Stoplogik 7 wartet bis der gerade anliegende Eingangsimpuls beendet ist und schliesst dann die erste Torschaltung 4 mit einem Signal auf der Stopleitung 110 und setzt gleichzeitig die Startlogik 3 mit einem Signal auf der Startleitung 109 in den Bereitschaftszustand zurück. Es gelangen somit keine weiteren Eingangsimpulse mehr zum Summierglied 6 und zum Eingangsimpulszähler 8. Die Zahl kₘₑₛₛ der summierten Eingangsimpulse ist im Eingangsimpulszähler 8 gespeichert und wird über die erste Zählerleitung 119 an den Mikroprozessor 11 zur Auswertung übermittelt und dort gespeichert.

Synchron mit dem Oeffnen der ersten Torschaltung 4 veranlasst die Startlogik 3 über die zweite Torsteuerleitung 108 das Oeffnen der zweiten Torschaltung 5 und gleichzeitig gibt die Stoplogik 7 das Zeitdehnglied 10 über die Freigabeleitung 111 frei, wobei das Zeitdehnglied 10 den auf der Summenimpulsleitung 117 anliegenden Summenimpuls von der Breite Δt_{S} zeitlich um den Dehnfaktor z verlängert und einen positiven Ausgangsimpuls mit der Breite z·Δt_{S} über die Endsignalleitung 113 an die zweite Torschaltung 5 sendet. Durch die zweite Torschaltung 5 hindurch gelangen über die Leitung 106 die vom Messoszillator 2 erzeugten Kalibrierimpulse mittels der Abtastimpulsleitung 118 als Abtastimpulse auf den Abtastimpulszähler 9 und werden dort solange aufsummiert, bis die zweite Torschaltung 5 durch die abfallende Flanke des über die Endsignalleitung 113 aus dem Zeitglied 10 gesandten Ausgangsimpulses geschlossen wird. Die im Abtastimpulszähler 9 gespeicherte Zahl Nₘₑₛₛ wird vom Mikroprozessor 11 über die zweite Zählerleitung 120 ausgelesen und gespeichert.

In einer anderen Ausführung werden zuerst die auf der Impulsleitung 116 eintreffenden Impulse im Summierglied 6 aufsummiert und der Summenimpuls erst anschliessend im Zeitdehnglied 10 gedehnt. Dazu wird synchron mit dem Schliessen der ersten Torschaltung 4 durch die Stoplogik 7 auch der Startlogik 3 über die Startleitung 109 ein Signal zum Oeffnen der zweiten Torschaltung 5 gesandt. Gleichzeitig gibt die Stoplogik 7 das Zeitdehnglied 10 über die Freigabeleitung 111 frei, wobei das Zeitdehnglied 10 den auf der Impulsleitung 116 anliegenden Summenimpuls von der Breite Δt_{S} zeitlich um den Dehnfaktor z verlängert und einen positiven Ausgangsimpuls mit der Breite z·Δ t_{S} über die Endsignalleitung 113 an die zweite Torschaltung 5 sendet. Die Kalibrierimpulse auf der Leitung 106 gelangen danach durch die zweite Torschaltung 5 hindurch über die Abtastimpulsleitung 118 zum Abtastimpulszähler 9, dessen Zählerstand nach dem Schliessen der zweiten Torschaltung 5 die Zahl Nₘₑₛₛ ist.

Der Vorteil der Zeitdehnschaltung 10 ist dadurch begründet, dass sie die Breite Δtᵢ der auf der Signalleitung 115 anliegenden Eingangsimpulse um einen Dehnfaktor z dehnt. Da in Wirklichkeit die Breiten Δtᵢ der N einzelnen Eingangsimpulse des gleichen Messzyklus nur um einen sehr kleinen Betrag infolge des "Jitters" in den Schaltelementen streuen und dieser zufällige Fehler durch die beschriebene Methode ausgemittelt wird, ist für einen Messzyklus mit gleichen Breiten Δt der N einzelnen Eingangsimpulse zu rechnen.

Die Zahl Nₘₑₛₛ der im Abtastimpulszähler 9 gespeicherten Abtastimpulse ist durch${\text{N}}_{\text{mess}} {\text{= z · Δt}}_{\text{S}} {\text{/ T}}_{\text{osz}} {\text{= z · k}}_{\text{mess}} {\text{· Δt / T}}_{\text{osz}}$ gegeben. Dabei ist T_{osz} die Periodendauer des Messoszillators 2. Wie oben beschrieben sorgt die Stoplogik 7 dafür, daß die Breite Δt_{S} des Summenimpulses nahezu konstant ist. Dies bewirkt, daß auch die Zahl Nₘₑₛₛ der Abtastimpulse nahezu unabhängig von der Breite Δt der Eingangsimpulse ist. Der relative Digitalisierungsfehler f ist gemäss der Gleichung (2) nahezu unabhängig von der Breite der Eingangsimpulse,${\text{f = 1 / N}}_{\text{mess}} {\text{= T}}_{\text{osz}} {\text{/ (z · k}}_{\text{mess}} \text{· Δt).}$

Von Vorteil ist daher, dass insbesondere auch die sehr kurzen Eingangsimpulse mit der gleichen relativen Genauigkeit wie die langen Eingangsimpulse gemessen werden. Die Messdauer und der Energieverbrauch sind nicht nur bei kleinen, sondern auch bei grossen Impulsbreiten Δt gering. Diese Einrichtung gewährleistet damit eine kostengünstige und deutliche Erhöhung der Dynamik gegenüber den bekannten analogen Zeitmessverfahren und löst die erfindungsgemässe Aufgabe.

Die minimal notwendige Anzahl N der Eingangsimpulse im Impulspaket und die Zahl kₘₑₛₛ der summierten Eingangsimpulse im Eingangsimpulszähler 8 sind voneinander nicht unabhängig, da die Anzahl N das kürzeste, messbare Zeitintervall Δt und dessen Digitalisierungsfehler f bestimmt, weil die Zahl kₘₑₛₛ nicht grösser als N sein kann.

Die Langzeitkonstanz des Dehnfaktors z ist sowohl von der Temperatur abhängig und ändert sich im Laufe der Zeit durch die Alterung der Bauteile. Um die daraus resultierende schlechte Langzeitstabilität und die Temperaturdrift der Messschaltung zu eliminieren wird, vom Mikroprozessor 11 gesteuert, als erste Messung eine Kalibrierung der Messschaltung durchgeführt, die nach einer vorbestimmten Anzahl Messzyklen mit den Eingangsimpulsen auf der Eingangsleitung 114 wiederholt wird.

Über den Eingangsschalter 1 werden dabei die Kalibrierimpulse vom Messoszillator 2 auf die Signalleitung 115 gelegt. Mit der fest vorgegebenen Breite Δt_{osz} der Kalibrierimpulse auf der Signalleitung 115 und den nach Beendigung des Kalibrierzyklus in den beiden Zählern 8 und 9 gespeicherten und vom Mikroprozessor 11 ausgelesenen Kalibrierzählerständen k_{call} und N_{cal} errechnet der Mikroprozessor 11 den Dehnfaktor z gemäss Gleichung (3).${\text{z = (N}}_{\text{cal}} {\text{· T}}_{\text{osz}} {\text{) / (k}}_{\text{cal}} {\text{· Δt}}_{\text{osz}} \text{)}$

Der Mikroprozessor 11 speichert den Dehnfaktor z bzw. N_{cal} und k_{cal} für die Auswertung der nachfolgenden Messzyklen.

Die Breite Δt der Eingangsimpulse kann vom Mikroprozessor 11 gemäss Gleichung (4), die aus den Gleichungen (1) und (3) folgt, zu${\text{Δt = (k}}_{\text{cal}} {\text{/ k}}_{\text{mess}} {\text{) · (N}}_{\text{mess}} {\text{/ N}}_{\text{cal}} {\text{) · Δt}}_{\text{osz}}$ berechnet werden. Wie ersichtlich, wird der Temperaturgang und die Stabilität der Messschaltung nur von den Eigenschaften des Messoszillators 2 bestimmt. Die Verwendung eines quarzgesteuerten Messoszillators 2 weist den Vorteil auf, daß sich die Messschaltung durch eine geringe Temperaturdrift und eine hohe Langzeitstabilität auszeichnet, wie sie auch von kostengünstigen Schwingquarzen bekannt sind. Durch die Dehnung der Breite Δt der Eingangsimpulse um den Dehnfaktor z, der beispielsweise grösser als z = 1000 ist, wird die für die Messschaltung geforderte Auflösung bereits mit einer vergleichsweise niedrigen Frequenz des Messoszillators 2 erreicht. Die Messschaltung weist daher den besonderen Vorteil auf, dass sie ohne schnelle Zählschaltungen auskommt und daher kostengünstig hergestellt werden kann.

Die Figur 3 zeigt eine vorteilhafte Ausgestaltung der Erfindung. Das Summierglied 6 (Figur 2) und das Zeitdehnglied 10 (Figur 2) umfassen einen Kondensator 12, zwei Konstantstromquellen, die Ladequelle 13 und die Stromsenke 14, zwei steuerbare Schalter 15 und 16 sowie zwei Komparatoren 17 und 18 mit dazugehörigen Referenzspannungsquellen 19 und 20. Die erste Referenzspannungsquelle 19 weist eine erste Referenzspannung U_{R1} und die zweite Referenzspannungsquelle 20 weist eine zweite Referenzspannung U_{R2} auf. Zur Steuerung des ersten steuerbaren Schalters 15 ist dessen Steuereingang mit dem Ausgang des ersten Komparators 17 über eine Schaltleitung 121 verbunden. Die Konstantstromquelle 13 bzw. 14 ist über den steuerbaren Schalter 15 bzw. 16 mit dem einen Pol 21 des Kondensators 12 mit der Spannung U verbindbar. Der eine Eingang des Komparators 17 bzw. 18 ist auf den Pol 21 gelegt, während der andere Eingang des Komparators 17 bzw. 18 mit der Referenzspannungsquelle 19 bzw. 20 verbunden ist. Die Startlogik 3 (Figur 2) und die Stoplogik 7 (Figur 2) ist als Steuerlogik 22 zusammengefasst. Der Mikroprozessor 11 ist wie in der Figur 2 mit den Bausteinen der Messschaltung verbunden, über die erste Steuerleitung 101 mit dem Eingangsschalter 1, über die zweite Steuerleitung 102 mit der Steuerlogik 22, über die dritte Steuerleitung 103 mit dem Eingangsimpulszähler 8, über die vierte Steuerleitung 104 mit dem Abtastimpulszähler 9. Der Zählerstand des Eingangsimpulszählers 8 bzw. des Abtastimpulszählers 9 liest der Mikroprozessor 11 über die erste bzw. zweite Zählerleitung 119 bzw. 120 aus.

Die Summierung der Breiten Δt (Figur 1a) der Eingangs- bzw. Kalibrierimpulse auf der Signalleitung 115 und die Zeitdehnung um den Dehnfaktor z erfolgen durch Auf-und Entladen des Kondensators 12 mit Hilfe der beiden Konstantstromquellen, einer Ladestromquelle 13 und einer Stromsenke 14. Die Spannung U über dem Kondensator 12 wird durch die beiden Komparatoren 17 und 18 überwacht. Zwischen den Messungen sorgt der Komparator 17 in Verbindung mit der Ladestromquelle 13 und dem Schalter 15 dafür, daß die Spannung U am Pol 21 ungefähr gleich der ersten Referenzspannung U_{R1} der Referenzspannungsquelle 19 ist. Sobald die Spannung U unter die Referenzspannung U_{R1} fällt, geht der Ausgang des Komparators 17 und somit der Pegel auf der Schaltleitung 121 auf logisch "High". Dadurch wird Schalter 15 geschlossen und der Kondensator 12 über die Ladestromquelle 13 nachgeladen, wobei der Abtastimpulszähler 9 über die Steuerleitung 104 vom Mikroprozessor 11 gesperrt wird. Das Registrierintervall R ist in diesem Beispiel als Differenz der beiden Referenzspannungen U_{R1} und U_{R2} festgelegt. Selbstverständlich kann die Schaltung auch so ausgeführt werden, dass die Eingangsimpulse über den zweiten steuerbaren Schalter 16 den Kondensator 12 aufladen, und der Kondensator 12 über den ersten steuerbaren Schalter 15 entladen wird.

Vor einer Messung sperrt die Steuerlogik 22 durch Ausgabe eines "Low"-Pegels auf der ersten Torsteuerleitung 107 das als erste Torschaltung 4 verwendete UND-Gatter. Nach Freigabe durch den Mikroprozessor 11 wartet die Steuerlogik 22 bis zur nächsten positiven Flanke der Eingangsimpulse auf der Signalleitung 115, bis sie durch Setzen des Pegels der ersten Torsteuerleitung 107 auf logisch "High" den Messbetrieb ermöglicht. Die Eingangsimpulse auf der Eingangsleitung 114, bzw. im Kalibrierbetrieb über die Verbindung 105 die Kalibrierimpulse des Messoszillators 2 (Figur 2), gelangen über den Eingangssschalter 1 durch die erste Torschaltung 4 hindurch als Impulse über die Impulsleitung 116 auf den Eingangsimpulszähler 8 und auf den Steuereingang des zweiten steuerbaren Schalters 16.

Die Umschaltung zwischen Messung und Kalibrierung erfolgt durch den Mikroprozessor 11, der über die erste Steuerleitung 101 ein Steuersignal an den Steuereingang des Eingangsschalters 1 sendet. Die von der ersten Torschaltung 4 durchgelassenen Impulse steuern den Schalter 16. Immer dann, wenn ein Impuls auf der Impulsleitung 116 ansteht ("High"-Pegel) wird der Schalter 16 geschlossen, so dass der Kondensator 12 über die Stromsenke 14 mit einem vorbestimmten Strom I_{E} entladen wird. Zwischen den aufeinanderfolgenden Impulsen ist der Schalter 16 geöffnet, so dass in den Impulspausen keine Entladung des Kondensators 12 erfolgt.

Durch die Entladung sinkt die Spannung U am Kondensator 12 direkt nach dem Start der Messung unter die Referenzspannung U_{R1}. Der Ausgang des Komparators 17 geht auf "High" und öffnet über die zweite Torsteuerleitung 108 die zweite Torschaltung 5. Als zweite Torschaltung 5 ist beispielsweise ein weiteres UND-Gatter eingesetzt, wobei die zweite Torsteuerleitung 108 auf den einen Eingang des UND-Gatters geführt ist und der andere Eingang des UND-Gatters ist über die Leitung 106 mit dem Messoszillator 2 verbunden. Dessen Kalibrierimpulse werden nun als Abtastimpulse über die Messimpulsleitung 118 auf den Abtastimpulszähler 9 geschaltet und dort aufsummiert. Gleichzeitig wird über die Schaltleitung 121 der Schalter 15 geschlossen. Der Kondensator 12 wird dadurch über die Ladestromquelle 13 mit einem Ladestrom I_{L} aufgeladen. Das Verhältnis von Entlade- zu Ladestrom ist gleich dem zeitlichen Dehnfaktor z des Zeitdehnglieds 10, also${\text{z = I}}_{\text{E}} {\text{/ I}}_{\text{L}}$

Für einen Dehnfaktor z = 1000 ist somit der Ladestrom I_{L} um drei Grössenordnungen kleiner als der Entladestrom I_{E}.

Die Figur 4 zeigt oben den Verlauf der Spannung U_{P} der Eingangsimpulse auf der Signalleitung 115 (Figur 3) und unten den Verlauf der Spannung U am Pol 21 (Figur 3) als Funktionen der Zeit t. Vor dem Beginn der Messung (t < t_{ST}) ist die Spannung U gleich der ersten Referenzspannung U_{R1}. Durch die Eingangsimpulse wird der Kondensator 12 (Figur 3) mit dem Strom (I_{E} - I_{L}) linear entladen, da der Schalter 15 (Figur 3) wegen U < U_{R1} geschlossen ist. In den Impulspausen erfolgt eine lineare Aufladung des Kondensators 12 mit dem Ladestrom I_{L}. Die Spannung U sinkt daher bei jedem Eingangsimpuls ab bis die zweite Referenzspannung U_{R2} bei der Zeit t_{B} unterschritten ist. Im gezeigten Beispiel ist dies beim dritten Eingangsimpuls der Fall. Die Spannung U fällt weiter, bis bei tₘᵢₙ der dritte Eingangsimpuls wieder auf U_{P} = 0 gefallen ist. Die lineare Aufladung des Kondensators 12 mit dem Ladestrom I_{L} lässt die Spannung U wieder auf die erste Referenzspannung U_{R1} ansteigen, die am Ende der Zeit Δtₘₑₛₛ erreicht ist. Der N-te Einzelimpuls kann sowohl innerhalb als ausserhalb der Zeit Δtₘₑₛₛ eintreffen. Es muss lediglich sichergestellt sein, dass die Zahl N der Eingangsimpulse ausreicht, die Spannungsschwelle U_{R2} zu unterschreiten.

Die Beschreibung folgt wieder der Figur 3. Sobald die Spannung U unter die zweite Referenzspannung U_{R2} sinkt, geht der Ausgang des zweiten Komparators 18 auf logisch "Low" und versetzt die über eine Leitung 122 mit dem Ausgang des zweiten Komparators 18 verbundene Steuerlogik 22 in Bereitschaft. Die Steuerlogik 22 wartet mit Vorteil, bis die abfallende Flanke des gerade anliegenden Eingangsimpulses erscheint, und sperrt dann durch Ausgabe eines "Low"-Pegels auf der ersten Torsteuerleitung 107 das UND-Gatter der ersten Torschaltung 4. Damit stellt die Steuerlogik 22 sicher, daß auch dieser letzte Eingangsimpuls mit der ganzen Breite Δt (Figur 1a) gemessen wird. Nun gelangen keine weiteren Impulse mehr über die Impulsleitung 116 auf den Schalteingang des zweiten steuerbaren Schalters 16. Die Zahl kₘₑₛₛ bzw. k_{cal} der summierten Eingangsimpulse ist im Eingangsimpulszähler 8 gespeichert und wird nach dem Ende der Messung vom Mikroprozessor 11 ausgelesen und weiterverarbeitet.

Nach dem Sperren der ersten Torschaltung 4 wird der Kondensator 12 durch die Ladestromquelle 13 mit dem Ladestrom I_{L} aufgeladen. Sobald die Spannung U am Pol 21 wieder die erste Referenzspannung U_{R1} überschreitet geht der Ausgang des ersten Komparators 17 auf logisch "Low". Dadurch wird über die zweite Torsteuerleitung 108 die zweite Torschaltung 5 für die auf der Leitung 106 ankommenden Kalibrierimpulse des Messoszillators 2 (Figur 2) gesperrt und die Summation der Abtastimpulse im Abtastimpulszähler 9 beendet. Seit dem Start der Messung ist die Zeit Δtₘₑₛₛ (Figur 4) verflossen, wobei${\text{Δt}}_{\text{mess}} {\text{= z · k}}_{\text{mess}} \text{· Δt}$ ist. Dementsprechend hat der Abtastimpulszähler 9 im Messbetrieb die Zahl Nₘₑₛₛ der Abtastimpulse registriert, also${\text{N}}_{\text{mess}} {\text{= Δt}}_{\text{mess}} {\text{/ T}}_{\text{osz}} {\text{= z · k}}_{\text{mess}} {\text{· Δt / T}}_{\text{osz}}$

Die Gleichung (7) ist somit identisch mit der oben angegebenen Gleichung (1). Der Mikroprozessor 11 berechnet nun unter Ausnutzung der Kalibrierergebnisse, des Dehnfaktors z bzw. N_{cal} und k_{cal}, gemäss Gleichung (4) die Breite Δt der Eingangsimpulse.

Mit Vorteil wird bei der Dimensionierung der Messschaltung beachtet, daß die Aufladung des Kondensators 12 in den Pausen der Länge {T_{S} - Δt} (Figur 1a) zwischen den Eingangsimpulsen sehr viel kleiner ist als die Entladung während der Zeit Δt. In diesem Fall ist die Zeit Δtₘₑₛₛ nahezu unabhängig von der Breite Δt und der Periodendauer T_{S} der Eingangsimpulse. Insbesondere können deshalb die Längen (T - Δt) der Pausen von Impuls zu Impuls variieren und müssen nicht wie in den Figuren 1 und 4 gezeigt konstant sein. Die Messschaltung ermittelt auch in diesem Fall stets die korrekte Breite Δt der Eingangsimpulse. Unterscheiden sich die Breiten Δt von Impuls zu Impuls ermittelt die Messschaltung den korrekten Mittelwert aus den N Breiten Δt.

Mit Vorteil bleibt der erste steuerbare Schalter 15 während der ganzen Messdauer Δ tₘₑₛₛ geschlossen, so dass Störungen des Messvorgangs durch das Ein- bzw. Ausschalten der Ladestromquelle 13 vermieden werden. Es ist aber natürlich auch möglich, die Ladestromquelle 13 während des Entladens des Kondensators 12 vom Pol 21 durch Oeffnen des ersten steuerbaren Schalters 15 abzutrennen und sie erst zum Zeitpunkt tₘᵢₙ (Figur 4) einzuschalten. Die Zeit Δtₘₑₛₛ ist dann entsprechend von tₘᵢₙ aus zu messen.

Im Beispiel der Figur 3 sind mehrere elektronische Bausteine, wie beispielsweise die Torschaltungen 4 und 5, die Zähler 8 und 9, die Komparatoren 17 und 18, die Steuerlogik 22 usw., zur Verdeutlichung der Beschreibung ausserhalb des Mikroprozessors 11 und mit ihm über Leitungen verbunden gezeichnet worden. Mit Vorteil sind wenigstens einige der Funktionen dieser Bausteine vom Mikroprozessor 11 wahrnehmbar, was die Kosten der Messschaltung spürbar senkt.

Das Impulspaket (Figur 1a) enthält eine im Zeitintervall Δt, der Breite der Impulse, kodierte Information, beispielsweise die Fliessgeschwindigkeit des Mediums beim Durchflussvolumenzähler der CH-PS 604 133. Die Messschaltung verarbeitet insbesondere auch Impulse mit den Breiten Δtᵢ aus einem steten Impulsstrom, da die erste Torschaltung 4 (Figur 2) die Zahl Nₘₑₛₛ bestimmt.

## Patentansprüche

1. Verfahren zur Messung eines Zeitintervalls Δt, wobei
in einem Messzyklus ein aus einer Anzahl (N) von aufeinanderfolgenden Einzelimpulsen mit der jeweiligen Breite Δtᵢ zusammengesetztes Impulspaket zur Messung herangezogen wird,
eine minimale Anzahl (kₘₑₛₛ) von Einzelimpulsen bestimmt wird, deren Breiten Δtᵢ zu einer Registriersumme (Δt_{S}) zusammengezählt gerade grösser als ein vorgegebenes Registrierintervall (R) sind,
die Registriersumme (Δt_{S}) um einen Dehnfaktor (z) zu einer Abtastzeit (Δtₘₑₛₛ) vervielfacht wird,
die Abtastzeit (Δtₘₑₛₛ) mittels Abtastimpulsen (T_{osz}) gemessen wird, und die durchschnittliche Breite Δt der Einzelimpulse als das zu messende Zeitintervall Δt aus dem Verhältnis der Abtastzeit (Δtₘₑₛₛ) zum Produkt aus der minimalen Anzahl der Eingangsimpulse (kₘₑₛₛ) und des Dehnfaktors (z) ermittelt wird.

2. Verfahren nach Anspruch 1,
dadurch gekennzeichnet,
dass nach einer vorbestimmten Anzahl von Messzyklen ein Kalibrierzyklus zur Eichung des Dehnfaktors (z) eingeschoben wird, bei dem anstelle der Einzelimpulse unbekannter Breite Δtᵢ Kalibrierimpulse bekannter Breite Δt_{osz}
zugeführt werden.

3. Verfahren nach Anspruch 1 oder 2,
dadurch gekennzeichnet,
dass ausgehend von einer definierten Referenzspannung (U_{R1}) das Registrierintervall (R) als Differenz zweier Referenzspannungen (U_{R1}; U_{R2}) festgelegt wird,
dass die Registriersumme (Δt_{S}) als Spannung (U) über einem Kondensator (12) durch Zuführen eines Konstantstromes (I_{E}) während der Breite (Δt) der Einzelimpulse aufaddiert wird, und
dass nach dem Ueberschreiten des Registrierintervalls (R) mittels einer Konstantstromquelle mit einer zweiten Stromstärke (I_{L}) die die Registriersumme (Δt_{S}) darstellende Spannung (U) auf die Referenzspannung (U_{R1}) abgebaut und gleichzeitig die dazu nötige Zeit als Abtastzeit (Δtₘₑₛₛ) durch Aufzählen der Abtastimpulse mit der Periodendauer (T_{osz}) gemessen wird, wobei das Verhältnis der ersten Stromstärke (I_{E}) zur zweiten Stromstärke (I_{L}) konstant und gleich dem Dehnfaktor (z) ist.

4. Verfahren nach einem der Ansprüche 1-3,
dadurch gekennzeichnet,
dass die Einzelimpulse die Ausgangsimpulse eines Phasendetektors (99) sind, deren Breite Δtᵢ von der Strömungsgeschwindigkeit eines Mediums abhängt.

5. Einrichtung zur Durchführung des Verfahrens nach einem der Ansprüche 1 bis 4, mit einem Mikroprozessor (11) als Auswertemittel zum Auswerten von Messergebnissen und mit einer Steuervorrichtung zum Steuern von Messzyklen, wobei
Registriermittel für die Bestimmung der Einzelimpulse und Messmittel für die in den Registriermitteln registrierten Einzelimpulse vorhanden sind,
die Registriermittel aus einem Summierglied (6) und einem die Einzelimpulse zählenden Eingangsimpulszähler (8) gebildet sind, zum Bestimmen der minimalen Anzahl (kₘₑₛₛ) der Einzelimpulse, deren Breiten (Δtᵢ) zu einer Registriersumme (Δt_{S}) zusammengezählt gerade grösser sind ein vorgegebenes Registrierintervall (R), und
die Messmittel wenigstens einen Messoszillator (2) zum Erzeugen von Abtastimpulsen mit der Periodendauer (T_{osz}), einen Abtastimpulszähler (9) und ein Zeitdehnglied (10) umfassen, um die Registriersumme (Δt_{S}) um den Dehnfaktor (z) zu der Abtastzeit (Δtₘₑₛₛ) zu vervielfachen, die Abtastzeit (Δtₘₑₛₛ) zu messen, und um die durchschnittliche Breite Δt der Einzelimpulse aus dem Verhältnis der Abtastzeit (Δtₘₑₛₛ) zum Produkt aus der minimalen Anzahl der Eingangsimpulse (kₘₑₛₛ) und des Dehnfaktors (z) zu ermitteln.

6. Einrichtung nach Anspruch 5,
dadurch gekennzeichnet,
dass ein Eingangsschalter (1) gesteuert umschaltbar ist, wobei in der einen Stellung des Eingangsschalters (1) die Einzelimpulse und in der anderen Stellung des Eingangsschalters (1) die Kalibrierimpulse dem Summierglied (6) zugeführt werden.

7. Einrichtung nach Anspruch 5 oder 6,
dadurch gekennzeichnet,
dass das Summierglied (6) und das Zeitdehnglied (10) einen gemeinsamen Kondensator (12) aufweisen, und
dass zwei Konstantstromquellen (13; 14) vorhanden sind, die die Ströme (I_{E} bzw. I_{L}) zum Auf- und Entladen des Kondensators (12) liefern.

## Claims

1. A method of measuring a time interval Δt, wherein
in a measurement cycle a pulse packet which is composed of a number (N) of successive individual pulses of the respective width Δtᵢ is used for the measurement operation,
a minimum number (kₘₑₛₛ) of individual pulses is determined, whose widths Δtᵢ when counted together to give a recording sum (Δt_{S}) is just greater than a predetermined recording interval (R),
the recording sum (Δt_{S}) is multiplied by a dilation factor (z) for a sample time (Δtₘₑₛₛ),
the sample time (Δtₘₑₛₛ) is measured by means of sample pulses (T_{osz}), and
the average width Δt of the individual pulses is ascertained as the time interval Δt to be measured from the ratio of the sample time (Δtₘₑₛₛ) to the product of the minimum number of input pulses (kₘₑₛₛ) and the dilation factor (z).

2. A method according to claim 1 characterised in that after a predetermined number of measurement cycles a calibration cycle for calibration of the dilation factor (z) is introduced, in which instead of the individual pulses of unknown width Δtᵢ calibration pulses of known width Δt_{osz} are supplied.

3. A method according to claim 1 or claim 2 characterised in that
starting from a defined reference voltage (U_{R1}) the recording interval (R) is established as the difference between two reference voltages (U_{R1}; U_{R2}),
the recording sum (Δt_{S}) is added on as a voltage (U) by way of a capacitor (12) by feeding a constant current (I_{E}) during the width (Δt) of the individual pulses, and
after exceeding of the recording interval (R) by means of a constant current source with a second current strength (I_{L}) the voltage (U) representing the recording sum (Δt_{S}) is reduced to the reference voltage (U_{R1}) and at the same time the time required therefor is measured as a sample time (Δtₘₑₛₛ) by enumerating the sample pulses of the period duration (T_{osz}), wherein the ratio of the first current strength (I_{E}) to the second current strength (I_{L}) is constant and is equal to the dilation factor (z).

4. A method according to one of claims 1 to 3 characterised in that the individual pulses are the output pulses of a phase detector (99), whose width Δtᵢ depends on the flow rate of a medium.

5. Apparatus for carrying out the method according to one of claims 1 to 4, comprising a microprocessor (11) as an evaluation means for evaluation of measurement results and a control device for controlling measurement cycles, wherein
there are provided recording means for determining the individual pulses and measurement means for the individual pulses recorded in the recording means,
the recording means are formed from a summing member (6) and an input pulse counter (8) which counts the individual pulses, for determining the minimum number (kₘₑₛₛ) of the individual pulses, whose width (Δtᵢ) when counted together to give a recording sum (Δt_{S}) is just greater than a predetermined recording interval (R), and
the measuring means include at least one measurement oscillator (2) for producing sample pulses with the period duration (T_{osz}), a sample pulse counter (9) and a time dilation member (10) in order to multiply the recording sum (Δt_{S}) by the dilation factor (z) for the sample time (Δtₘₑₛₛ), to measure the sample time (Δtₘₑₛₛ), and to determine the average width Δt of the individual pulses from the ratio of the sample time (Δtₘₑₛₛ) to the product of the minimum number of the input pulses (kₘₑₛₛ) and the dilation factor (z).

6. Apparatus according to claim 5 characterised in that an input switch (1) can be controlledly switched over, wherein the individual pulses are fed to the summing member (6) in the one position of the input switch (1) and the calibration pulses are fed to the summing member (6) in the other position of the input switch (1).

7. Apparatus according to claim 5 or claim 6 characterised in that the summing member (6) and the time dilation member (10) have a common capacitor (12), and that there are two constant current sources (13; 14) which supply the currents (I_{E} and I_{L} respectively) for charging and discharging of the capacitor (12).

## Revendications

1. Procédé de mesure d'un intervalle de temps Δt dans lequel
un paquet d'impulsions composé d'un certain nombre (N) d'impulsions individuelles successives de largeur respective Δtᵢ est extrait à des fins de mesure au cours d'un cycle de mesure;
un nombre minimal (kₘₑₛ) d'impulsions individuelles, dont les largeurs Δtᵢ sommées pour former une somme enregistrée (Δt_{S}) sont immédiatement supérieures à un intervalle d'enregistrement prédéfini (R), est déterminé;
la somme enregistrée (Δt_{S}) est multipliée par un facteur de temporisation (z) pour former un temps de balayage (Δtₘₑₛ),
le temps de balayage (Δtₘₑₛ) est mesuré au moyen d'impulsions de balayage (T_{osc}), et la largeur moyenne Δt des impulsions individuelles est déterminée comme l'intervalle de temps à mesurer Δt à partir du rapport entre le temps de balayage (Δtₘₑₛ) et le produit du nombre minimal des impulsions d'entrée (kₘₑₛ) par le facteur de temporisation (z).

2. Procédé selon la revendication 1, caractérisé en ce qu'un cycle de calibrage, dans lequel des impulsions de calibrage d'une largeur connue Δt_{osc} sont amenées au lieu des impulsions individuelles de largeur inconnue Δtᵢ, est introduit après un nombre prédéterminé de cycles de mesure pour étalonner le facteur de temporisation (z).

3. Procédé selon la revendication 1 ou 2, caractérisé en ce que l'intervalle d'enregistrement (R) est déterminé, en partant d'une tension de référence définie (U_{R1}), comme la différence de deux tensions (U_{R1}; U_{R2}), en ce que la somme enregistrée (Δt_{S}) est ajoutée comme tension (U) au moyen d'un condensateur (12) pour amener une courant constant (I_{E}) pendant la largeur (Δt) des impulsions individuelles, et en ce que, lorsque l'intervalle d'enregistrement (R) a été dépassé, la tension (U) qui représente la somme enregistrée (Δt_{S}) est abaissée à la tension de référence (U_{R1}) au moyen d'une source de courant constant d'une deuxième intensité de courant (I_{L}) et le temps nécessaire à cet effet est simultanément mesuré comme temps de balayage (Δtₘₑₛ) par comptage des impulsions de balayage d'une durée de période (T_{osc}), le rapport entre la première intensité de courant (I_{E}) et la deuxième intensité de courant (I_{L}) étant constant et égal au facteur de temporisation (z).

4. Procédé selon l'une quelconque des revendications 1 à 3, caractérisé en ce que les impulsions individuelles sont les impulsions de sortie d'un détecteur de phase (99), dont la largeur Δtᵢ dépend de la vitesse d'écoulement d'un milieu.

5. Dispositif de mise en oeuvre du procédé de mesure selon l'une quelconque des revendications 1 à 4, qui inclut un microprocesseur (11) comme moyen d'évaluation pour évaluer des résultats de mesure et un dispositif de commande pour commander des cycles de mesure et dans lequel
des moyens d'enregistrement sont prévus pour déterminer les impulsions et des moyens de mesure sont prévus pour les impulsions individuelles enregistrées dans les moyens d'enregistrement,
les moyens d'enregistrement consistent en un additionneur (6) et un compteur (8) d'impulsions d'entrée qui compte les impulsions d'entrée, afin de déterminer le nombre minimal (kₘₑₛ) des impulsions individuelles dont les largeurs (Δtᵢ) sommées pour former une somme enregistrée (Δt_{S}) sont immédiatement supérieures à un intervalle d'enregistrement prédéfini (R); et
les moyens de mesure incluent au moins un oscillateur de mesure (2) pour engendrer des impulsions détectées de la durée de la période (T_{osc}), un compteur (9) d'impulsions détectées et un temporisateur (10), afin de multiplier la somme enregistrée (Δt_{S}) par le facteur de temporisation (z) pour former le temps de balayage (Δtₘₑₛ), de mesurer le temps de balayage (Δtₘₑₛ) et afin de déterminer la largeur moyenne Δt des impulsions individuelles à partir du rapport entre le temps de balayage (Δtₘₑₛ) et le produit du nombre minimal des impulsions d'entrée (kₘₑₛ) par le facteur de temporisation (z).

6. Dispositif selon la revendication 5, caractérisé en ce qu'un commutateur d'entrée (1) peut être commuté de façon commandée d'une manière telle que les impulsions individuelles sont amenées à l'additionneur (6) dans la première position du commutateur d'entrée (1) et que les impulsions de calibrage lui sont amenées à dans la deuxième position du commutateur d'entrée (1).

7. Dispositif selon la revendication 5 ou 6, caractérisé en ce que l'additionneur (6) et le temporisateur (10) comportent un condensateur commun (12), et en ce que deux sources (13; 14) de courant constant, qui fournissent les courants (I_{E} ou I_{L}) de charge et de décharge du condensateur, sont prévues.
